# EUROPÄISCHE PATENTSCHRIFT

(11) **EP 0 489 757 B1**
(45) Veröffentlichungstag und Bekanntmachung des Hinweises auf die Patenterteilung: **19.10.1994**
(21) Anmeldenummer: 90911990.1
(22) Anmeldetag: 01.08.1990
(51) Int. Cl.: G09G 3/36, G09G 3/18

(54) **Als IC ausgeführte taktsteuerbare Ansteuereinheit einer Anzeigematrix**
Clocked drive unit for a display matrix in the form of an IC
Unité de commande recevant un signal d'horloge pour une matrice d'affichage sous forme de circuit integré

(30) Priorität: 31.08.1989 EP 89116142
(43) Veröffentlichungstag der Anmeldung: 17.06.1992
(73) Patentinhaber: SIEMENS AKTIENGESELLSCHAFT, 80333 München (DE)
(72) Erfinder: STROBEL, Karl-Heinz, D-8402 Neutraubling (DE); GÖTZ, Max, D-8423 Abensberg/Offenstetten (DE); FÖRSTER, Robert, D-8404 Wörth (DE)
(86) Internationale Anmeldenummer: EP9001265
(87) Internationale Veröffentlichungsnummer: WO9103807

(56) Entgegenhaltungen:
- E.D.N ELECTRICAL DESIGN NEWS, vol. 30, No. 18, August 1985, (New York, US) pages 83-88; E. Teja: "LCD-driver/controller ICs offer versatility in configuration and function", siehe Seiten 85-86: "Increasing display versatility" see figures 1-3
- ELONCO BULLETIN, No. 121, March 1985, (Eindhoven, NL) page 11 "Universele aanstuurschakeling voor LCD's" see the whole document
- PROCEEDINGS of the S.I.D., vol. 26, No. 2, 1985, SID, (New York, US) pages 147-155; M.G. Clark et al. "New applications for waveform identity addressing of LCDs"

## Beschreibung

Die Erfindung betrifft eine Verbesserung eines vorbekannten integrierten Bausteines mit der Bezeichnung HD44100, der von der Firma Hitachi auf dem Markt angeboten wird, wobei dieser bekannte IC in erster Linie als Ansteuerbaustein eines LCD-Display dient. Die hier wesentlichen Merkmale des vorbekannten Bausteines sind im Oberbegriff von Patentanspruch 1 definiert.

FIG. 1 dient zur Erläuterung dieses Standes der Technik. Ein Mikroprozessor µP errechnet z.B. die aktuelle Geschwindigkeit und den aktuellen sowie den mittleren Benzinverbrauch eines Kfz. Diese Werte sollen an der LCD-Anzeigematrix LCD mittels einer Kette von Ansteuerbausteinen 44100/1...44100/n angezeigt werden.

Die Ansteuerbausteine 44100/1....44100/n haben jeweils, miteinander verglichen, einen identischen Aufbau, u.a. jeweils ein Schieberegister, dessen Eingang und dessen Ausgang an Pins dieser Ansteuerbausteine 44100 herausgeführt sind. Diese Schieberegister der n Ansteuerbausteine 44100/1...44100/n sind jeweils untereinander in Serie geschaltet, indem die entsprechenden, mit den Eingängen und Ausgängen dieser Schieberegister verbundenen Pins miteinander verbunden sind. Wenn die vielen, den Text betreffenden, vom Baustein 44780 nacheinander eingegebenen Bits der Spaltensignale S durch diese Schieberegister laufen, sind schließlich alle Schieberegister der Ansteuerbausteine 44100/1 ... 44100/n jeweils mit jenen Spaltensignalen S geladen, welche die Ansteuerbausteine 44100/1...44100/n über ihre Treiber an die Anzeigematrix LCD weitergeben sollen.

Der Mikroprozessor µP steuert die Anzeige und liefert dazu an einen zwischengeschalteten Spezialbaustein 44780 kurze Codes, welche nur mehr oder weniger den inhaltlichen Sinn der anzuzeigenden Zeichen entsprechen. Dieser spezielle Baustein kann z.B. der von Hitachi hergestellte integrierte Baustein HD44780 sein, welcher u.a. einen Zeichengenerator enthält, der seinerseits aus den kurzen Codes konkretere detailliert Ansteuersignale erzeugt, die den Zeilen und Spalten der Anzeigematrix LCD geliefert werden sollen.

Der Zeichengenerator dieses bekannten Bausteines HD44780 enthält u.a. einen ROM. Er kann die benötigten Spaltensignale von Zeichen bzw. Zeichenkombinationen speichern. Für die Anzeige eines längeren Textes auf der Anzeigematrix muß hier der Mikroprozessor µP mehr oder weniger pro Zeichen einen eigenen 8-Bit-Code liefern : Dieser vom Mikroprozessor µP gelieferte 8-Bit-Code ist aber jeweils noch sehr kurz, verglichen mit der Länge des durch die Spaltensignale eines einzelnen Zeichens gebildeten kompletten Bitmusters :

Wenn die anzuzeigenden Zeichen z.B. jeweils 40 Pixel in 8 Zeilen und 5 Spalten enthalten, braucht man pro Zeichen 8 x 5 Spaltensignale S, weil pro aktivierte Zeile jeweils 5 Spaltensignale S gleichzeitig anzuliefern sind. Pro 8x5-Zeichen muß also der ROM des Zeichengenerators 40 Zeilensignale speichern, die in 8 Serien à 5 Bits an die Ansteuerbausteine 44100/1... ..44100/n abzuliefern sind.

Ein 8-Bit-Code des Mikroprozessors µP kann also aus dem ROM des Zeichengenerators des Bausteines HD44780 nacheinander jeweils 8 Serien von 5 Spaltensignalen S abrufen, welche der Baustein HD44780 (seriell) in den Eingang des Schieberegisters des ersten IC der Kette 44100/1.. ..44100/n einspeist ( - daß der Baustein HD44780 daneben zusätzlich bis zu 40 Spalten Sz der Anzeigematrix aus seinem Zeichengenerator selbst beliefern kann, ist zwar in FIG. 1 angedeutet, sei aber hier nicht mehr weiter beachtet). Die gesamte Anzahl der vom Baustein 44780 zu erzeugenden Spaltensignale S, um mittels der Ansteuerbausteine 44100/1. ..44100/n einmalig (!) einen längeren Text aus z.B. 40 Zeichen aus jeweils 8 Zeilen und 5 Spalten anzuzeigen, beträgt also dann nicht weniger als 8 Serien à 40 x 5 Bits, also erheblich mehr Bits (nämlich 1600 Bits), als die gesamte Anzahl der Bits in jenen hier ca. 40 8-Bit-Codes, die zur Steuerung dieser Anzeige vom Mikroprozessor µP an den Baustein 44780 geliefert werden müssen (200 Bits).

Jener Baustein 44780 liefert also für eine einmalige (!) Anzeige dieses Textes 8 Bits für die Zeilensignale Z, welche er direkt den Zeilen der Anzeigematrix LCD gemeinsam für alle anzuzeigenden Zeichen zuleitet. Außerdem liefert er dazu die vielen, nämlich 1600 speziellen, ebenfalls von seinem Zeichengenerator erzeugten Spaltensignale S seriell an den Eingang des ersten der n verschiedenen Ansteuerbausteine 44100/1...44100/n, die ihrerseits diese Spaltensignale S mittels Treibern, dadurch mit entsprechenden Pegeln, an die Spalten der Anzeigematrix LCD weiterliefern.

Falls die Anzeigenmatrix LCD ein LCD-Display ist, sind aber bekanntlich die 8 Zeilensignale Z und jene 1600 Spaltensignale S zyklisch und ständig rasch wiederholt - statt einmalig - an die Anzeigematrix LCD zu liefern, um eine optisch scheinbar ruhig stehende Anzeige zu erhalten. Dementsprechend muß bei diesem Stand der Technik der Baustein 44780 für diese Anzeige sehr oft pro Sekunde seine 8 Zeichensignale Z, und vor allem gleich oft seine jeweils 1600 Spaltensignale S abliefern. Die maximale Länge der Kette der Ansteuerbausteine 44100/1....44100/n ist dadurch nach oben begrenzt, weil die Impulsfolgefrequenz, mit der die Spaltensignale S laufend in den betreffenden Eingang des ersten Ansteuerbausteins 44100/1 für eine Anzeige eingegeben werden müssen, nicht beliebig erhöhbar ist. Die Länge des mit einem ausreichend ruhigen Schriftbild anzeigbaren Textes ist also bei diesem Stande der Technik stark begrenzt. Überdies ist dann der Mikroprozessor µP und der Baustein 44780 ebenfalls hoch belastet, weil beide viele Bits pro Sekunde abgeben und verarbeiten müssen, um das ruhige Schriftbild aufrechtzuerhalten.

Bei jedem dieser bekannten Ansteuerbausteine 44100/1...44100/n handelt es sich also um einen IC, der als taktsteuerbarer Ansteuerbaustein einer Anzeigematrix LCD dient, wobei diese Anzeigematrix LCD auch einen langen, vielstelligen Text aus Buchstaben, Ziffern und/ oder sonstigen Zeichen anzeigen können soll. Die Anzeigematrix LCD enthält Spalten und Zeilen und damit mindestens zwei Dimensionen, und zwar enthält sie viel mehr Spalten als Zeilen, um auch den langen, häufig nur einzeiligen Text anzeigen zu können. Die jeweils identisch aufgebauten IC's 44100 bilden also eine Kette und liefern Spaltensignale S zur Steuerung der Spalten der Anzeigematrix LCD, und zwar jeder IC zur Steuerung von jeweils nur einem Teil jener Spalten. Jeder IC 44100 enthält ein Schieberegister, in welches Bits geschoben werden, die ihrerseits - auch bei diesem Stand der Technik - dem auf der Anzeigematrix anzuzeigenden Text, oder zumindest einem Abschnitt dieses Textes, entsprechen. Der Eingang und der Ausgang des Schieberegisters ist direkt - oder höchstens über Trennschalter und/oder Treiberstufen, welche das Bitmuster nicht verändern - mit Pins des IC verbunden, um bei Bedarf die Bits, durch den Takt gesteuert, nacheinander durch die Kette schieben zu können, - nämlich zuerst durch das Schieberegister des ersten IC der Kette, dann durch das Schieberegister des zweiten IC der Kette, und dann, falls vorhanden, durch die Schieberegister der weiteren IC's.

Der IC ist im Betrieb von einem Steuerprozessor µP, der z.B. Fahrgeschwindigkeiten und/oder sonstige anzuzeigende Werte errechnet, steuerbar, wobei, dieser Steuerprozessor µP - bei diesem Stand der Technik nur mittelbar, nämlich z.B. über den z.B. über den zwischengeschalteten Baustein HD44780 - die Bits liefert, mit denen die Schieberegister der Kette geladen werden.

Es gibt noch weitere bekannte Ansteuerbausteine für Anzeigematrizen, - auch solche, welche für die Ansteuerungen der Spalten benutzt werden, wenn die anzuzeigenden Texte oft sehr lang sind und damit die Anzahl der anzusteuernden Spalten ganz erheblich größer als die Anzahl der Spaltensignalausgänge der betreffenden Anzeigebausteine ist. So gibt es z.B. den Baustein µPD7228, welcher von der Firma NEC am Markt angeboten wird. Dieser IC besitzt einen Zeichengenerator, welcher kurze Codes, die von einem Mikroprozessor geliefert werden, im IC in die konkreten Spaltensignale der betreffenden Spalten umsetzt. Bei diesem IC ist jedoch jeder einzelne Ansteuerbaustein jeweils über eigene Leitungen vom Mikroprozessor mit den diesen IC betreffenden kurzen Codes zu versorgen, weil diese IC's kein Schieberegister haben, das wie beim Ansteuerbaustein HD44100 geschaltet und betrieben ist. Eine Weitergabe dieser Codes, oder eine Weitergabe der endgültigen Spaltensignale S von IC zu IC, ist also beim Ansteuerbaustein µPD7228 nicht vorgesehen, obwohl er zur Steuerung von jeweils nur einem Teil der Spalten dient. Wenn also ein sehr langer Text mittels dieses IC µPD7228 anzuzeigen ist, wird zwar eine Mehrzahl solcher IC's verwendet, von denen aber jeder jeweils nur einen Teil der Spalten der Anzeigematrix steuert. Der Mikroprozessor hat also selber nacheinander die verschiedenen IC's mit den betreffenden Codes über jeweils eigene Steuerleitungen zu versorgen.

Auch in der Schrift E.D.N. (Electrical Design News) 30 (8. August 1985) No. 18, Newton, Massachusetts/USA, Seiten 83 bis 88 sind Ansteuerbausteine SED1503 beschrieben, welche kein Schieberegister aufweisen, das eine Kettenschaltung solcher Ansteuerbausteine durch direktes Hintereinanderschalten der Schiebe register dieser Ansteuerbausteine gestatten würde. Mehrere solche Ansteuerbausteine SED1503 liegen in einer Reihe und liefern gemeinsam Steuersignale an eine LCD-Anzeige ab. Alle diese Ansteuerbausteine SED1503 werden jeweils direkt von einem Mikroprozessor µC mit den entsprechenden Codes versorgt. Mangels entsprechend geschalteter interner Schieberegister dieser Ansteuerbausteine genügt es nämlich hier nicht, daß der Mikroprozessor µC nur den ersten Ansteuerbaustein SED1503 dieser Reihe von Ansteuerbausteinen mit Eingangssignalen versorgt, weil nämlich die übrigen Ansteuerbausteine dieser Reihe nicht direkt vom Ausgang eines vorhergehenden Ansteuerbausteines dieser Reihe versorgt werden können. Mit diesen Ansteuerbausteinen SED1503 ist also keine Kettenschaltung möglich. Dann ist aber auch eine Verlängerung einer Kette von solchen Ansteuerbausteinen mit dem bei der Erfindung erstrebten geringen Verdrahtungsaufwand zwischen dem Mikroprozessor und den Ansteuerbausteinen nicht möglich.

Falls die Anzeigematrix nachträglich - durch Verlängerung der IC-Kette mittels weiterer Ansteuerbausteine - verlängert wird, z.B. um die Anzahl der Spaltensignalausgänge von zwei IC's, dann kann nur beim erstgenannten Beispiel, nämlich beim Ansteuer baustein HD44100, ohne viele Probleme die Kette verlängert werden, aus den genannten Gründen nämlich bis zu 80 Zeichen à 5 Spalten. Bei dem Baustein µPD7228 und auch bei dem Baustein SED1503 müssen aber zusätzlich Verdrahtungsmaßnahmen getroffen werden, damit jeder dieser Ansteuerbausteine über eigene Leitungen mit allen nötigen Daten versorgt wird.

Bei in Serie schaltbaren Ansteuerbausteinen vom Typ des Bausteins HD44100 ist also, wegen des Wegfalls von entsprechenden zusätzlichen Datenleitungen bzw. Ansteuerleitungen und den damit verbundenen Befehlen, jedenfalls häufig der Aufwand vergleichsweise besonders gering, - gerade wenn eine sehr lange Anzeigematrix zu verwenden ist. Der zwischengeschaltete Baustein, z.B. HD44780, hat seine Ausgangssignale, nämlich die Spaltensignale S, nur an den Eingang des Schieberegisters des ersten IC der Kette zu liefern.

Die Erfindung geht, also wie bereits erläutert, ebenfalls von einem IC-Ansteuerbaustein aus, der wie der Baustein HD44100 so zu einer Kette zusammengeschaltet werden kann, daß nur der erste IC dieser Kette unmittelbar mit den dem Text entsprechenden Bits beliefert werden muß.

Die Erfindung erfüllt aber demgegenüber noch die folgende zusätzliche Aufgabe:
- Der Ansteueraufwand und der Zeitaufwand, um das betreffende Schieberegister des ersten IC der Kette mit den dem Text entsprechenden Daten-Bits zu beliefern, soll weiter verringert werden, indem dem betreffenden ersten IC von außen
   -- nicht einmal mehr die enorm vielen Daten-Bits, die den konkreten Spaltensignalen entsprechen, - oder die dann sogar zyklisch laufend wiederholte Spaltensignale darstellen - ,
   -- sondern statt dessen nur noch jene relativ kurzen Codes als Daten-Bits, die ihrerseits nur mehr oder weniger dem inhaltlichen Sinn von einzelnen Zeichen oder von einzelnen Zeichenkombinationen entsprechen,
   zugeleitet werden.
- Ein Mikroprozessor soll also auch bei einem LCD-Display, das zyklisch rasch wiederholt mit Spaltensignalen zu beliefern ist, an den Eingang des ersten Ansteuerbausteins (IC1) seine Bytes bzw. Daten-Bits - abgesehen von Taktsignalen - pro anzuzeigendem Text nur ein einziges Mal liefern müssen, statt zyklisch oft pro Sekunde laufend wiederholt.
- Die Zwischenschaltung eines weiteren Bausteins, vgl. den Baustein HD44780, der einen eigenen Zeichengenerator zur Erzeugung der in die IC's einzuspeisenden Spaltensignale aufweist, soll unnötig werden.
- Trotz der Verringerung des Ansteuer- und des Zeitaufwandes sollen praktisch beliebig viele erfindungsgemäße IC's in einer damit praktisch beliebig langen Kette angeordnet werden können, indem ihre betreffenden Schieberegister leicht so in Serie geschaltet werden können, daß die betreffenden, in das Schieberegister des ersten IC eingegebenen Daten, zumindest im Regelfall ohne Änderung ihres Bitmusters, durch die Schieberegister aller IC's der Kette durchgeschoben werden.
- Außerdem soll der Mikroprozessor weiter dadurch entlastet werden, daß nur noch der betreffende ROM eines Textspeichers des ersten IC der Kette mit dann besonders kurzen, besonders rasch lieferbaren Codes vom Mikroprozessor zu versorgen ist (z.B. nur mit einem kurzen, einen langen Standardtext markierenden Code von z.B. 8 Bits und evtl. noch mit einem zugehörenden Zahlenwert-Code von ebenfalls z.B. 8 Bits), wonach der Ausgang des betreffenden ROM seinerseits zwar längere Codes, aber noch immer, verglichen mit der Anzahl der Spaltensignale, recht kurze Codes, abgibt, welche mehr oder weniger nur symbolisch ein einzelnes Zeichen oder kurzen Zeichengruppen entsprechen, wobei diese vom betreffenden ROM des ersten IC der Kette abgegebenen Codes über die in Serie geschalteten Schieberegister der IC's geschoben, anschließend in den Zeichengeneratoren der einzelnen IC's lokal umgesetzt und als konkrete Spaltensignale an die Anzeigematrix abgegeben werden.

Diese sehr komplexe, für sich neue Aufgabe wird durch die im Patentanspruch 1 angegebenen Maßnahmen gelöst.

Bei der Erfindung werden also nicht mehr die enorm vielen Bits, die den Spaltensignalen S entsprechen, in den Eingang des ersten Schieberegisters der Kette von IC's eingegeben, sondern nur noch die Bits von kurzen Codes, welche inhaltlich in etwa dem Sinn der anzuzeigenden Zeichen entsprechen. Erst in den betreffenden IC's werden erfindungsgemäß - jeweils mit Hilfe des dort jeweils angebrachten Zeichengenerators - die zu dem Zeichen gehörenden Kombinationen von Spaltensignalen erzeugt.

Dabei wird der Mikroprozessor erheblich entlastet, selbst wenn er einen sehr langen Standardtext anzeigen soll. Denn die Codes, welche vom Mikroprozessor zum betreffenden ersten IC der Kette geliefert werden, können oft sogar nur noch durch eine kurze Adresse gebildet werden.

Bei der Erfindung ist die Länge der Kette praktisch beliebig verlängerbar, d.h. daß die Anzahl der hintereinander geschalteten IC's praktisch beliebig vergrößert werden kann. So können durch die Erfindung unschwer auch sehr lange Texte angezeigt werden, selbst wenn nur relativ wenige Bits als kurze Codes nur dem ersten dieser IC's, und zwar dem Eingang von dessen Schieberegister, vom Mikroprozessor zugeführt werden. Dabei kann bei der Erfindung dieser Mikroprozessor im allg. seine Daten-Bits direkt an den betreffenden Dateneingang des ersten IC der Kette liefern, ohne daß ein weiterer Baustein, der einen eigenen Zeichengenerator enthält, zwischengeschaltet werden müßte, - vgl. den Baustein 44780 in FIG. 1. Weil erfindungsgemäß nur relativ kurze Codes in den Schieberegistern gespeichert werden müssen, wird auch das Schieberegister des letzten IC dieser Kette jeweils vergleichsweise rasch mit seinen Codes geladen werden können, so daß durch die Erfindung auch der Zeitaufwand zur Vorbereitung der Anzeige eines neuen langen Textes besonders kurz ist.

Der von den erfindungsgemäßen IC's angezeigte Text wird zwar i. allg. - zur Verringerung der Anzahl der verschiedenen Zeichen, die im Zeichengenerator vorprogrammiert gespeichert werden - nur einzeilig sein. Falls der anzuzeigende Text mehrzeilig ist, empfiehlt es sich oft aus demselben Grund,
- einerseits mehrere einzeilig anzeigende Anzeigematrizen übereinander anzuordnen, um dem Leser einen mehrzeiligen Text zu bieten,
- aber andererseits jede dieser einzeiligen Anzeigematrizen mittels eigener erfindungsgemäßer IC's zu steuern.

Der erfindungsgemäße IC zeigt zwar alle seine Vorteile erst dann, wenn mehrere solche IC zu einer Kette geschaltet werden. Es ist aber der erfindungsgemäße IC auch dann verwendbar, wenn nur ein einziger erfindungsgemäßer IC zur Anzeige eines dann stets relativ kurzen Textes verwendet wird.

Die in den Unteransprüchen angegebenen Maßnahmen gestatten, zusätzliche Vorteile zu erreichen. Unter anderem gestatten die Maßnahmen gemäß Patentanspruch
- 2,: einen eigenen Baustein zur Steuerung der Zeilen der Anzeigematrix einsparen zu können,
- 3,: ein unruhiges Flimmern der Anzeigen während der Vorbereitung eines neu anzuzeigenden Textes vermeiden zu können,
- 4,: eine Parallel-Serien-Umsetzung der vom Zeichengenerator gelieferten Bits zu ermöglichen,
- 5,: einen besonders betriebssicheren soliden Aufbau des Ausgangsregisters verwenden zu können, wobei überdies das entsprechende Ausgangs-Latchregister seinerseits zusätzlich das Flimmern des Textes bei einem Wechsel des anzuzeigenden Textes erheblich vermindert, sowie
- 6 und 7,: die Erfindung zur Steuerung von Anzeigematritzen verwenden zu können, wenn die Spaltensignale und/oder Zeilensignale nicht mehr in rein binärer Art stets nur aus zwei Pegeln bestehen sollen, sondern zumindest einzelne von ihnen zeitweise weitere Pegel aufweisen sollen, wie es z.B. für ein LCD-Display als Anzeigematrix oft üblich ist.

Die Erfindung wird anhand der in den FIG. 2 bis 7 schematisch gezeigten Ausführungsbeispiele mit mehreren IC's pro Anzeigematrix weiter erläutert. Dabei zeigt die FIG.
- 2: beispielhaft eine LCD-Anzeigematrix, die von insgesamt n erfindungsgemäßen IC's gesteuert wird, wobei angenommen wurde, daß der erste IC IC1 nicht nur Spaltensignale S, sondern auch Zeilensignale Z an die Anzeigematrix LCD liefert;
- 3: ein Beispiel für Schaltungen, die auf einem erfindungsgemäßen IC angebracht sind;
- 4: aufgeteilt in die beiden FIG. 4a und 4b in viel detaillierterer Weise das in FIG. 3 gezeigte Beispiel;
- 5: Ein Beispiel für die Verdrahtungen von dem in FIG. 4 gezeigten IC, falls damit eine Schaltung gemäß FIG. 2 mit n = 2 IC's aufgebaut wird; diese FIG dient vor allem zur Veranschaulichung der Strom- und Signalversorgung einer Kette von zwei erfindungsgemäßen IC-Beispielen, nämlich von einem dem ersten IC entsprechenden Master und einem dem zweiten IC entsprechenden Slave, wobei der die Signale liefernde Mikroprozessor nicht gezeigt ist; - dann, wenn noch weitere IC's zwischen den Master und den Slave eingefügt werden, werden diese weiteren IC's prinzipiell wie der Slave versorgt;
- 6: Details eines erfindungsgemäßen IC-Beispiels zur Veranschaulichung der Zusammenarbeit zwischen dem Textspeicher und dem Schieberegister; sowie
- 7: die Serienschaltung der Schieberegister von n = m + 1 IC's.

Ein Vergleich der FIG. 1 und 2 zeigt, daß bei der Erfindung die IC's IC1...ICn ebenfalls eine Kette bilden, indem deren Schieberegister in Serie geschaltet sind, so daß die vom Mikroprozessor µP gelieferten kurzen Codes jeweils an den Signaleingang SIN des Schieberegisters des ersten IC IC1, und über den Signalausgang SOUT dieses Schieberegisters auch an die Signaleingänge SIN der folgenden IC's ...ICn geliefert werden. Bei dem Stande der Technik, vgl. FIG. 1, wurden hingegen den entsprechenden Signaleingängen der Schieberegister der Ansteuerbausteine 44100/1...44100/n jeweils nicht die Codes, sondern sehr viel konkreteren Spaltensignale als sehr umfangreiche Bitmuster mit hohem Zeitaufwand geliefert. Die erfindungsgemäßen IC's IC1...ICn enthalten daher jeweils eigene Zeichengeneratoren, die erst ihrerseits in den IC's die in den Schieberegistern zwischengespeicherten Codes in die vielen Spaltensignale S umwandeln.

An sich kann der Mikroprozessor µP direkt die betreffenden Codes - die z.B. jeweils einem einzigen Zeichen des anzuzeigenden Textes entsprechen, in das Schieberegister des ersten IC der Kette laden. Die FIG. 3 und 4 zeigen aber eine Weiterbildung, bei der der Mikroprozessor µP bei Bedarf zusätzlich so betrieben werden kann, daß er - abgesehen von evtl. auch vom Mikroprozessor µP gelieferten Taktimpulsen SCK - nur noch extrem wenige Daten-Bits an den ROM eines im IC zusätzlich angebrachten Textspeichers TS liefern muß, der erst seinerseits die Schieberegister der Kette mit - immer noch relativ kurzen - Codes lädt, die jeweils z.B. einzelnen Zeichen oder kurzen Zeichenkombinationen des Textes entsprechen. Zunächst sei aber ein Betrieb des erfindungsgemäßen IC beschrieben, bei dem der Textspeicher TS nicht benutzt wird :

FIG. 3 zeigt also ein Beispiel für den Aufbau der Schaltungen in einem erfindungsgemäßen IC. Die - z.B. vom Mikroprozessor µP gelieferten - kurzen Codes können über den Dateneingang SIN und direkt über den Schalter S2 (in dessen Stellung a) unmittelbar in den Eingang des Schieberegisters SR1 geladen werden, welches seinerseits über den Datenausgang SOUT kurze, von diesem Mikroprozessor µP gelieferte Codes an den Dateneingang SIN des nächsten IC der Kette liefert. FIG. 3 zeigt schematisch, daß die Codes, dargestellt durch Byte 1, Byte 2 ..., nacheinander die Speicherzellen des Schieberegisters SR1 durchlaufen, wobei jedes Byte z.B. acht hintereinanderliegende Speicherzellen des Schieberegisters SR1 benötigt. In diesem Falle - wenn man also keinen Textspeicher TS benutzt - werden also vom Mikroprozessor µP unmittelbar alle Bits geliefert, die in die Schieberegister SR1 geladen werden.

Z.B. durch die Betriebsartsteuerung BAS wird die Stellung der Schalter S1 und S2 festgelegt. Die Betriebsartsteuerung BAS wird hier ihrerseits von außen gemeinsam mit der Ablaufsteuerung AB symbolisch durch ein Signal SS gesteuert; eine konkrete Lösung für deren Steuerung zeigt FIG. 4 - also den Schalter S2 in die Stellung a, so werden die vom Mikroprozessor µP gelieferten Daten-Bits mit Hilfe des Taktsignals SCK vom Dateneingang SIN direkt in das, und durch das, Schieberegister SR1 geschoben. Am Datenausgang SOUT erscheinen jeweils gleichzeitig die bereits hindurchgeschobenen Daten des Schieberegisters SR1 und können dort an den Dateneingang SIN eines nächsten IC abgeliefert werden.

Spätestens sobald die Schieberegister SR1 aller IC's mit den gewünschten Daten-Bits geladen sind, können diese Daten-Bits in die Latchregister LT1 jedes IC, wieder z.B. mittels eines entsprechenden Signals der Betriebsartsteuerung BAS, übernommen werden. Z.B. die Ablaufsteuerung AB kann dann dafür sorgen, daß über den Multiplexer MUX1 jeweils 1 Byte = 8 Bit aus dem Latchregister LT1 an die hier 8 Eingänge des Zeichengenerators CG gelegt werden, wobei der Multiplexer MUX1, z.B. zyklisch, alle Bytes des Latchregisters LT1 nacheinander an den Eingang des Zeichengenerators CG legt. Der Betriebszustand nach dem Laden aller m+1 Schieberegister mit jeweils 14 Bytes ist schematisch in Fig. 7 angedeutet, wobei dort der erste IC als "Master" und die m folgenden IC's als "Slaves" bezeichnet sind.

Ein besonderer Vorteil der Erfindung ergibt sich daraus, daß der Mikroprozessor µP - abgesehen von evtl. auch von diesem Mikroprozessor µP zu liefernden Taktimpulsen SCK, vgl. FIG. 3 und 4a - seine Codes nur ein einziges Mal in den betreffenden Eingang des ersten IC IC1 bzw. Master der Kette einspeisen muß, auch wenn die Zeichengeneratoren CG aller m+1 IC's zylisch oft pro Sekunde wiederholt die Spaltensignale S an eine Anzeigematrix zu liefern haben, falls letztere z.B. ein LCD-Display ist!

Der Zeichengenerator CG ist z.B. ein ROM, der durch die angelegten Bytes adressiert wird. Er erzeugt dann nacheinander die den vielen konkreten Spaltensignalen S entsprechenden Ausgangssignale, die hier im vorliegenden Beispiel in das weitere, nachgeschaltete Schieberegister SR2 eingespeist werden. Der Zeichengenerator CG dient also zur Umsetzung von den in die Schieberegister SR1 geladenen Codes bzw. Eingangsdaten Byte 1, Byte 2... in die für die Anzeigematrix LCD benötigten Spaltensignale S, um die gewünschten Anzeigen an den entsprechenden Zeichenpositionen und Zeilenpositionen zu erzeugen.

Die Anzeigen und damit die Zeichengenerator-Ausgangssignale können auch während des Betriebs des IC, durch Ändern der Codes Byte 1, Byte 2... von Zeit zu Zeit verändert werden, wodurch von Zeit zu Zeit die angezeigten Texte geändert werden.

Der Ansteueraufwand des Mikroprozessors µP, vgl. FIG. 2, ist bei der Erfindung besonders gering - selbst wenn der Textspeicher TS noch nicht benutzt wird - , weil der Mikroprozessor µP nur den ersten IC IC1 der Kette mit Daten speist, wobei die Bits dieser Daten nicht die konkreten Spaltensignalen S darstellen, sondern nur relativ kurze Codes, welche ihrerseits nur mehr oder weniger dem inhaltlichen Sinn von einzelnen anzuzeigenden Zeichen oder von ganzen anzuzeigenden Zeichengruppen bzw. Zeichenkombinationen entsprechen. Die Zeichengeneratoren CG der einzelnen IC's erzeugen jeweils aus den Codes, welche in den Schieberegistern SR1 geladen sind, die vom betreffenen IC abzugebenden Spaltensignale S. Damit ist auch der Zeitaufwand zur Übertragung der Bits vom Ausgang des Microprozessors µP bis zum Ende des letzten Schieberegisters der IC-Kette, vergleiche ICn in FIG. 2, besonders gering, weil eben nur relativ kurze Codes, statt jene enorm vielen konkreten Spaltensignale S durch die Schieberegister SR1 der IC's IC1....ICn zu schieben sind.

Weil bei dem in FIG. 3 gezeigten Ausführungsbeispiel zwischen dem Schieberegister SR1 einerseits, und dem Zeichengenerator CG, bzw. den Signalausgängen der Spaltensignale S des IC's andererseits, ein Latchregister LT1 eingefügt ist, wird ein unruhiges Flimmern der Anzeigen während der Vorbereitung eines neu anzuzeigenden Textes vermieden, und zwar weil beim (!) Laden der Schieberegister SR1 nicht sofort die Zeichengeneratoren CG der IC's angesteuert werden, sondern bevorzugt erst nach (!) der abgeschlossenen Ladung aller Schieberegister SR1 der IC's.

Übrigens kann bei dem gezeigten Beispiel mit einem besonderen, externen, an den IC gelieferten Steuersignal, z.B. mittels des in FIG. 3 angedeuteten Byte 2, vor der Anzeige einer (neuen) Textes zusätzlich ein besonderes RAM im Zeichengenerator CG adressiert werden, um dieses RAM, z.B. mit dem Byte 1, zu überschreiben, was anhand des in FIG. 4 gezeigten, später genauer erläuterten Schaltbildes noch klarer zu erkennen sein wird. Diese Weiterbildung der Erfindung gestattet, aus den dann im RAM gespeicherten besonderen Daten, (hier also z.B. aus Byte 1) bei Bedarf ganz besondere Spaltensignale S zu erzeugen, die nicht im ROM des Zeichengenerators CG vorprogrammiert sind, sondern die z.B. für die Anzeige von besonders selten gebrauchten, nicht mittels des ROM des Zeichengenerators CG erzeugbaren Zeichen benötigt werden - z.B. für selten gebrauchte griechische oder kyrillische Schriftzeichen. Die Ablaufsteuerung AB kann auch hierfür die Taktung mitübernehmen.

Der erste IC IC1 der Kette kann übrigens evtl. auch die wenigen benötigten Zeilensignale Z für die Anzeigenmatrix und zwar gemeinsam für alle IC's IC1...ICn der Kette, evtl. auch mittels seiner Ablaufsteuerung AB steuern, wodurch ein eigener Baustein zur Steuerung der Zeilen der Anzeigenmatrix LCD eingespart werden kann.

Bei dem in FIG. 3 gezeigten Beispiel ist zusätzlich zwischen dem Zeichengenerator CG und den IC-Pins, welche die Spaltensignale S an die Anzeigematrix LCD abgeben, jeweils ein Ausgangsregister SR2 und LA - insbesondere zu einer Parallel-Serien-Umsetzung der Bits - nachgeschaltet.

Auch SR2 ist ein Schieberegister hinsichtlich Aufbau und Betrieb. Sobald das Schieberegister SR2 über den Zeichengenerator CG mit entsprechenden Spaltensignal-Daten geladen ist, werden diese Daten in dem weiteren, nachgeschalteten Block "Latch-und Treiber-Ausgangsstufen" LA zwischengespeichert und an den Spaltenausgängen des IC - i. allg. zyklisch rasch wiederholt - als Spaltensignale S ausgegeben. Bekanntlich braucht ja, wie bereits erwähnt, eine LCD-Anzeigematrix mitunter nichtbinäre Spaltensignale S, die also weitere Spannungspegel aufweisen, - das Ausgangsregister, vgl. LA, und/oder zugeordnete Ausgangstreiberstufen müssen dann Spaltensignale S abgeben, die mehr als zwei Spannungspegel enthalten.

Das Ausgangsregister kann also z.B. durch eine Serienanordnung eines Ausgangs-Schieberegisters SR2 und eines Ausgangs-Latchregisters LA gebildet werden. Dadurch erreicht man einen besonders betriebssicheren soliden Aufbau des Ausgangsregisters, wobei überdies das entsprechende Ausgangs-Latchregister seinerseits zusätzlich das Flimmern des Textes beim Umschalten von einer Zeile zur nächsten Zeile erheblich vermindert.

Das in FIG. 3 gezeigte Beispiel des erfindungsgemäßen IC enthält zusätzlich den bereits mehrfach erwähnten Textspeicher TS mit einem eigenem ROM, der jeweils die für die verschiedenen Anzeigen benötigten, in den Schieberegistern SR1 zu speichernden Bits Byte 1, Byte 2.. speichert und der, bei Aufruf einer entsprechenden Startadresse, die betreffenden Bits Byte 1, Byte 2... an das Schieberegister SR1 dieses IC abgibt.

Bei dieser Weiterbildung der Erfindung gibt im Betrieb aber nur der ROM des Textspeichers TS des ersten IC der Kette, in FIG. 5 und 7 "Master" genannt, an das eigene Schieberegister SR1 dieses ersten IC die betreffenden Bits ab, vgl. Byte 1, Byte 2.... Hingegen gibt in Betrieb der ROM des Textspeichers TS der nächsten, weiteren IC's der Kette, in FIG. 5 und 7 "Slave" genannt, keine Bits an die eigenen Schieberegister SR1 der betreffenden nächsten IC's ab: Dazu ist nämlich der Schalter S1 nur beim ersten IC der Kette, vgl. IC1, leitend und der Schalter S2 nur beim ersten IC der Kette in der Stellung b - bei den übrigen IC's der Kette, also bei den Slaves, IC1...ICn ist hingegen der Schalter S1 jeweils in seinem nicht leitenden Zustand und der Schalter S2 jeweils in seiner Stellung a. Auf diese Weise wird im Betrieb das/die Schieberegister SR1 des/der nächsten weiteren IC/IC's der Kette, also bei den Slaves, nur noch vom Schieberegister SR1 des jeweils vorhergehenden IC der Kette geladen, - aber nicht vom ROM des eigenen Textspeichers TS dieser Slaves. Dieser Betrieb der - hier beispielhaft über ein kleines eigenes Adressen-Schieberegister ADRL/ADRH adressierbare - ROM des Textspeichers TS wird schematisch in FIG. 6 gezeigt.

In Zahlen ausgedrückt bedeutet dies, daß der von Mikroprozessor µP gelieferte kurze Code z.B. Bytes à 8 Bits umfassen kann, wobei das erste Byte einem Zeichen, aber auch einer nahezu beliebig langen Zeichenkombination von vielleicht sogar 100 Zeichen entsprechen kann, wozu der ROM des Textspeichers TS nur genügend groß dimensioniert sein muß - vgl. die Größe des ROM im Textspeicher TS in FIG. 4a und 6. Dabei muß der erfindungsgemäße Master-Baustein IC1 - anders als beim Stand der Technik, vgl. den Baustein 44100/1 in FIG. 1 - pro anzuzeigenden Text nur 1x statt zyklisch oft pro Sekunde wiederholt mit Eingangsdaten am Eingang SIN beliefert werden, selbst wenn ein LCD-Display als Anzeigematrix LCD verwendet wird. Der kurze, z.B. 8 Bit lange Code entspricht dann also z.B. einem einzelnen anzuzeigenden Schriftzeichen oder auch einem - im Extremfall sogar sehr langem, standardisierten - Worttext. Ein zweites, vom Mikroprozessor µP gelieferter Code, z.B. ein zweites Byte, kann dann auch einem zusätzlich anzuzeigenden Zahlenwert entsprechen.

Ein in dieser Weise geschalteter und betriebener Textspeicher-ROM gestattet, den Mikroprozessor µP weiter zu entlasten. In diesem Fall liefert nämlich der Microprozessor µP - wieder abgesehen von Taktsignalen SCK - nur noch ganz kurze Codes an den ROM des Textspeichers TS des Master, also des ersten IC der Kette, aber - zumindest im allg. - nicht mehr unmittelbar an das Schieberegister SR1 des Master IC1. Die vom Mikroprozessor µP an den ROM des Textspeichers TS des Master IC1 gelieferten Codes können dann also z.B. auch einen ganz langen Standardtext markieren, bei Bedarf evtl. auch noch einen zugehörigen Zahlenwertcode enthalten, vgl. z.B. den Text "SIE HABEN DIE ZULÄSSIGE HÖCHSTGESCHWINDIGKEIT UM .... km/h ÜBERSCHRITTEN !".

Der Textspeicher TS wird z.B. folgendermaßen betrieben :

Sobald der Schalter S1 geschlossen ist, gelangen die Signale des Dateneingangs SIN in ein besonderes, dem Textspeicher TS vorgeschaltetes Schieberegister SRZ und setzen dort einen Zähler auf eine Startadresse. Diese Startadresse dient zur Adressierung des ROM des Textspeichers TS. Der Schalter S2 kann im gezeigten Beispiel danach z.B. mittels der Betriebsartsteuerung BAS in die Stellung b geschaltet werden.

Wird nun über den Dateneingang SIN ein Bit bzw. Byte mit dem Takt SCK übertragen, so werden die damit übertragenen Daten zunächst vom Schieberegister SR1 wegen der Stellung b des Schalters S2 ignoriert und stattdessen Daten Byte 1, Byte 2... aus dem Textspeicher TS, beginnend ab der vom Mikroprozessor µP angewählten Startadresse, in das Schieberegister SR1 geschoben. Nach dem Auslesen eines ersten Byte aus dem Textspeicher TS wird der Zähler im besonderen Block des Schieberegisters SRZ erhöht, wodurch der nächste Eintrag in den ROM des Textspeichers TS adressiert bzw. vorbereitet wird.

Danach liefert der ROM des Textspeichers ein nächstes Byte an das Schieberegister SR2, danach in entsprechender Weise die weiteren Bytes. Diese in das Schieberegister SR1 gelieferten Bytes können schließlich ganz durch das Schieberegister SR1 geschoben und, im nächsten IC der Kette über dessen Schalter S2 in Stellung a, unmittelbar das dortige Schieberegister SR1 laden. Diese Bytes Byte 1, Byte 2...entsprechen auch bei dieser Weiterbildung der Erfindung nur mehr oder weniger dem Sinne einzelner anzuzeigender Zeichen bzw. kurzer Zeichenkombinationen, die ihrerseits erst mittels der Zeichengeneratoren der einzelnen IC in die konkreteren Spaltensignale s umgesetzt werden.

Dieses in FIG. 3 schematisch gezeigte Beispiel kann z.B. gemäß der viel detaillierteren Schaltung, die FIG. 4 zeigt, aufgebaut und betrieben werden:

Das in FIG 4 gezeigte Beispiel eines erfindungsgemäßen IC weist 70 Segmentleitungen SEG0....SEG69 für 14x5 gleichzeitig abgebbare Spaltensignale S auf. Darüber hinaus weist es 8 Backplaneleitungen BPO.....BP7 für 8 Zeilensignale Z auf, wobei hier - entsprechend dem Bedarf des hier benutzten speziellen LCD-Display - die Multiplexrate 1:8 beträgt und die Zeilensignale Z 4 Spannungspegel VO, V1, V3, VLCD aufweisen, sowie die Spaltensignale 3 Spannungspegel V0, V2, VLCD.

Außerdem weist dieses Beispiel die Anschlüsse C1 und C2 auf, welche gestatten, die Betriebsart des IC zu wählen. Wenn mehrere IC's zu einer Kette verbunden werden, so wird C1 und C2 des Masters mit dem steuernden Prozessor verbunden, vgl. auch FIG 5. Bei allen Slaves hingegen wird C1 konstant auf High-Pegel gelegt und alle C2-Anschlüsse mit dem C2-Anschluß des Masters unmittelbar verbunden, vgl. FIG 5. Damit ergeben sich folgende Funktionsmöglichkeiten:
1) C1 = C2 = 0: - das Schieberegister SR1 wird aus dem Textspeicher TS geladen.
2) C1 = 0 ; C2 = 1: - die Daten werden vom Eingang SIN in das Schieberegister SRZ gemäß FIG 3 und 4 (bzw. ADRL/ADRH gemäß FIG 6) geladen.
3) C1 = 1 ; C2 = 0: - die Daten werden vom Eingang SIN unmittelbar in das Schieberegister SR1 geladen. Ist das Schiebereregister SR1 des betreffenden IC aber bereits mit allen gewünschten Daten geladen, dann übernimmt ein externer, über den Anschluß LE zugeführter Impuls diese Daten in das Latch-Register LT1, das seinerseits, gesteuert durch die interne Ablaufsteuerung gelesen wird, um die Daten als Adressen zum Adressieren des Zeichengenerators CG zu verwenden.
4) C1 = C2 = 1: - der Eingang SIN ist gesperrt.

Darüber hinaus weist das in den Figuren 4 und 5 gezeigte Beispiel einen Latch-Enable-Eingang LE auf. Abhängig vom Pegel des C2-Anschlusses werden die Werte des in SRZ enthaltenen Schieberegister in den Adressenzähler im Block SRZ, oder die Werte des Schieberegisters SR1 in das Latch-Register LT1 übernommen. Es kann dabei Flankensteuerung, z.B. Übernahme mit steigender Flanke, vorgesehen sein.

Über den Eingang SCK wird der bereits erwähnte Takt eingegeben.

SIN ist der Dateneingang, über welchen seriell, synchronisiert mit den Taktimpulsen SCK, Daten-Bits vom Mikroprozessor übernommen werden, wobei im gezeigten Beispiel das höchstwertige Bit bevorzugt zuerst übertragen wird.

SOUT ist der Ausgang des Schieberegister SR1 des betreffenden IC, wobei an diesen Ausgang SOUT der Eingang SIN eines nächsten IC der Kette angeschlossen werden kann, vgl. auch FIG 5 und 7.

SYNCOUT ist ein Ausgang, der zur Synchronisierung dient. Im Master, vgl. FIG 5, wird der Ausgang SYNCOUT mit dem Anschluß SYNCIN verbunden. Beim Slave hingegen wird der Anschluß SYCIN mit dem Ausgang SYNCOUT des Master verbunden.

SYNCIN ist also ein Eingang, der zur Synchronisation mit dem Master dient und im aktiven Zustand auf High gelegt ist. WRAM ist ein Eingang, der zur Steuerung der Übernahme von Daten-Bits aus dem Schieberegister SR1 in den RAM des Zeichengenerators CG dient. Im aktiven Zustand ist der Anschluß WRAM auf High gelegt, wobei dieser Anschluß pegeltriggerbar ist.

CLK ist ein weiterer Takt-Eingang, der zur Steuerung aller internen Vorgänge, im gezeigten Beispiel besonders als "Pixeltakt" dienen kann. Die Taktfrequenz beträgt z.B. das 14 x 80-fache = 1120-fache der Bildwiederholungsfrequenz.

RESETN ist ein Resetanschluß, der im aktiven Zustand Low ist und zum Rücksetzen interner Register dient.

VDD dient zur +5V-Logik-Spannungsversorgung.

VLCD dient zur Versorgung mit positiven Spannungen.

V3, V2, V1 sind positive Hilfsspannungen, welche mittels eines in FIG 5 gezeigten Spannungsteilers R aus VLCD erzeugt werden.

V0/GND ist der Erdungsanschluß.

Die genannten Anschlüsse sind nicht nur in FIG 4, sondern auch in FIG 5 gezeigt, um - vorhandene und nichtvorhandene - Unterschiede der Stromversorgung und Signalversorgung bei einem Vergleich zwischen dem Master einerseits und den Slaves andererseits bei Verwendung von erfindungsgemäßen IC's gemäß FIG 4 besser veranschaulichen zu können.

Die Ablaufsteuerung AB besteht hier beispielhaft aus mehreren Teilerstufen. Die erste Teilerstufe T/2 halbiert den Takt und erzeugt einen für interne Abläufe notwendigen 4-Phasen-Takt. Die zweite Teilerstufe T/5 setzt den Takt nochmals auf 1/5 herab und dient zur Auswahl einer Spalte in der 5x8-Zeichenmatrix des Zeichengenerators CG. Die dritte Teilerstufe T/14 reduziert den Takt auf 1/14 weiter herab und dient zur Auswahl einer Zeichenposition innerhalb jenes Abschnittes der Anzeigematrix LCD, dessen Spalten durch den betreffenden IC gesteuert werden. Die vierte Teilerstufe T/8 reduziert den Takt nochmals auf 1/8 und dient zur Auswahl von 1 der hier 8 Zeilen. Die Stufe "Sync. Gen." dient hier zur Synchronisation von mehreren erfindungsgemäßen IC's untereinander.

Über die Eingänge C1 und C2 können also - und zwar mittels der Betriebsartsteuerung BAS und mittels Verknüpfungsgliedern bzw. Multiplexern, die den in FIG. 3 gezeigten Schaltern S1 und S2 entsprechen - 4 Betriebsarten ausgewählt werden, vgl. damit auch die bereits oben genannten Funktionen der Eingänge C1 und C2 :
1) Das Schieberegister SR1 aus Textspeicher TS laden (entspricht: Schalter S2 ist in Stellung b);
2) Laden des Schieberegisters in SRZ mit Daten vom Dateneingang SIN (entspricht: Schalter S1 ist leitend);
3) Laden des Schieberegisters SR1 mit Daten vom Dateneingang SIN (entspricht. Schalter S2 ist in Stellung a); und
4) Deselektion des IC.

Der IC-Dateneingang umfaßt auch den Eingang SIN für Datenbits und den Eingang SCK für einen Takt; diese Eingänge stellen eine synchrone serielle Schnittstelle dar.

Über die Eingänge C1 und C2 werden also von außen Steuersignale an die internen Schaltkreisblöcke gelegt.

Das besondere Schieberegister "16 Bit" im Schaltkreisblock SRZ, welches dem Adressen-Schieberegister ADRL/ADRH in FIG 6 entspricht, nimmt in Betriebsart 2) die Daten des Dateneingangs SIN auf, bis ein LE-Impuls folgt. Der nachgeschaltete Zähler ZR kann mit dem Wort des Schieberegisters "16 Bit" vorbesetzt werden. Der Zählerstand dient hier zur Adressierung des ROM des Textspeichers TS.

Der Textspeicher TS enthält einen ROM mit hier 8 Bit Breite. Ein Multiplexer MUX wählt aus den jeweils aus dem ROM gelesenen 8 Bits ein Bit aus, das in Betriebsart 1) an den Eingang des Schieberegisters SR1 gelegt wird. Ein Zähler Z/8 im Textspeicher TS adressiert den Multiplexer MUX und wählt hierbei nacheinander alle Bits an, die unter der betreffenden ROM-Adresse stehen.

Sind alle 8 Bits angewählt, so erhält der Zähler ZR im Block SRZ einen Impuls und adressiert die nächste Adresse im ROM, um die nächsten 8 Bits aus dem ROM lesen zu können.

Das Schieberegister SR1 ist hier 112 Bit lang und gliedert sich in 14 Gruppen zu je 8 Bits. Damit lassen sich 14 Bytes, also z.B. 14 Zeichen über die 70 Spaltenleitungen S bzw. SEGO.... ...SEG69 der Anzeigenmatrix LCD ansteuern. Das letzte Bit des Schieberegisters SR1 wird jeweils auch dem Ausgang SOUT zugeleitet.

Das Latchregister LT1 dient zur Speicherung des gesamten endgültigen Inhalts des Schieberegisters SR1.

Der Multiplexer MUX1 dient hier zur Auswahl einer 8-Bit-Gruppe (entspricht 1 Byte) aus den hier 14 im Latchregisters LT1 gespeicherten Bytes. Der vom Multiplexer MUX1 abgegebene 8-BitsAusgangswert, also jenes ausgewählte Byte, dient anschließend als Adresse für den Speicher im Zeichengenerator CG.

Der Zeichengenerator CG enthält einen vom Multiplexer MUX1 und von der Ablaufsteuerung AB adressierbaren, hier aus zwei Teilen bestehenden Speicher, vgl. ROM und RAM. Ein Teil dieses Speichers ist also ein ROM und ein Teil ist ein RAM. Ein Adressendekoder ADR.DEC übernimmt hier die Auswahl zwischen dem RAM und dem ROM.

Jeder Speichereintrag ist im gezeigten Beispiel 5 Bits breit; - das entspricht den 5 Spalten, also der hier gewählten Spaltenanzahl jedes Zeichens, das in einer 5-Spalten-x-8-Zeilen-Matrix auf der Anzeigematrix LCD anzuzeigen ist.

Nur der Inhalt des RAM des Zeichengenerators CG kann also leicht von Zeit zu Zeit verändert werden: In den RAM des Zeichengenerators CG können, wie bereits beschrieben, die Spaltensignale S für selten benötigte Sondernzeichen wie griechische oder kyrillische Schriftzeichen, vor Beginn der Textanzeigen geschrieben werden - z.B. auf die oben beschriebene besondere Betriebsart für das Laden dieses RAM. Dazu kann an den Anschluß WRAM ein Impuls angelegt werden, um die Adresse des RAM, die z.B. mit dem Byte 2 des Schieberegisters SR1 adressiert werden kann, mit dem Wert des Byte 1 des Schieberegisters SR1 zu laden. Damit lassen sich jene besonderen zusätzlichen Zeichen, also Sonderzeichen, definieren, die im ROM des Zeichengenerators TG bisher nicht gespeichert sind. Falls die Anzeigematrix LCD nicht nur alleine von einem einzigen erfindungsgemäßen IC, also sozusagen alleine von dem Master, mit Spaltensignalen S versorgt wird, sondern falls eine Kette von erfindungsgemäßen IC's angebracht ist, dann sollte der RAM im Zeichengenerator CG eines jeden IC der Kette, also sowohl im Master als auch im Slave, zumindest in dem Fall mit den gewünschten zusätzlichen Daten beschrieben werden, falls das betreffende Sonderzeichen nicht nur an solchen Stellen des anzuzeigenden Textes angezeigt werden soll, die durch einen einzigen IC der Kette mit den betreffenden Spaltensignalen S versorgt werden.

Ein als Parallel-Serien-Umsetzer dienender Multiplexer MUX am Ausgang des Zeichengenerators CG wählt, durch die entsprechenden Treibersignale der Ablaufsteuerung AB gesteuert, jeweils 1 Bit aus den 5 Bits aus, die vom Speicher ROM bzw. RAM für die jeweils aktivierte Zeile des betreffenden Zeichens zur Verfügung gestellt werden. Die auf diese Weise in Serie umgesetzten 5 Bits dienen daher als Eingangssignal für das weitere Schieberegister SR2. Die Koordination der Abläufe übernimmt hier die Schreib/Lese-Logik R/W-Logik des Zeichengenerators CG.

Das weitere Schieberegister SR2 ist hier 70 Bit lang, entsprechend jenen 14 Zeichen à 5 Spalten. In diesem Schieberegister SR2 entspricht jedes Bit einem Pixel auf jeweils einer der durch die Zeilenausgänge Z bzw. BP0....BP7 angesteuerten Zeilen der Anzeigenmatrix LCD.

Das Latchregister LATCH im Block LA dient als Speicher für den Inhalt des Schieberegisters SR2, während das weitere Schieberegister SR2 schon mit den Spaltensignaldaten für die nächste Zeile der Anzeige geladen wird.

Der Segmenttreiber SEG im Block LA dient zur Erzeugung der notwendigen, hier teilweise mehr als zwei Spannungspegel voraussetzenden Digits der Ausgangsspannungsverläufe, wie sie zur Ansteuerung von LCD-Anzeigematrizen, insbesondere mit einer Multiplexrate 1:8 in für sich bekannter Weise benötigt werden.

Die Zeilenansteuerung ZA erzeugt hier aus den Zählerständen des letzten Teilers T/8 der Ablaufsteuerung AB die notwendigen, ebenfalls teilweise mehr als 2 Pegel aufweisenden Ausgangsspannungsverläufe für die Zeilen der Anzeigenmatrix LCD, wie sie in für sich bekannter Weise zur Ansteuerung einer LCD-Anzeigematrix mit einer Multiplexrate 1:8 benötigt werden.

Falls nur eine einzige erfindungsgemäße IC, der Master Spaltensignale S an die Anzeigematrix abgeben soll, wenn also kein Slave angebracht ist, dann kann der erfindungsgemäße IC wie der Master in FIG 5 betrieben werden. Wenn hingegen zusätzlich ein oder mehrere Slaves angebracht sind, dann wird der ROM des Textspeichers TS alle diese Slaves jeweils durch einen konstanten High-Pegel an C1 abgeschalten, vgl. FIG 5. Alle C2-Anschlüsse von dem Master und den Slaves werden miteinander verbunden und gemeinsam von dem Mikroprozessor angesteuert. Die SYNCIN-Eingänge der Slaves werden jeweils mit dem SYNCOUT-Ausgang des Masters unmittelbar verbunden.

## Patentansprüche

1. Als IC ausgeführte taktsteuerbare (CLK, SCK) Ansteuereinheit (IC) einer Anzeigematrix (LCD) - z.B. als Ansteuerbaustein (IC) eines LCD-Display (LCD) in einem Bordcomputer eines Kfz - ,
wobei
- die Anzeigematrix (LCD) einen vielstelligen Text aus Buchstaben, Ziffern und/oder sonstigen Zeichen anzeigen soll,
- die Anzeigematrix (LCD) Spalten und Zeilen, also zwei Dimensionen enthält,
- die Anzeigematrix (LCD) sehr viel mehr Spalten als Zeilen hat, um einen mindestens 1-zeiligen Text anzeigen zu können,
- mehrere, jeweils identisch aufgebaute IC's (IC1...ICn), also eine Kette solcher IC's, Spaltensignale (S) zur Steuerung der Spalten der Anzeigematrix (LCD) liefern sollen, und zwar jeder IC zur Steuerung von jeweils nur einem Teil der Spalten,
- der IC ein Schieberegister (SR1) enthält, in welches jene Bits (Byte 1, Byte 2.....) geschoben werden, die ihrerseits dem auf der Anzeigematrix anzuzeigenden Text, oder zumindest einem Abschnitt dieses Textes, entsprechen,
- der Eingang (SIN) des Schieberegisters (SR1) direkt, oder höchstens über Trennschalter (S2) und/oder Treiberstufen, mit einem Pin (SIN) des eigenen IC, sowie der Ausgang (SOUT) des Schieberegisters (SR1) direkt, oder höchstens über Trennschalter (S2) und/oder Treiberstufen, mit einem Pin (SOUT) des eigenen IC verbunden sind, um bei Bedarf die Bits (Byte 1, Byte 2....), durch den Takt (SCK) gesteuert, nacheinander durch die Kette,
-- nämlich durch das Schieberegister (SR1) des ersten IC (IC1) der Kette, dann durch das Schieberegister (SR1) des zweiten IC der Kette, und dann, falls vorhanden, durch die Schieberegister (SR1) von weiteren IC's (ICn)
schieben zu können, und
- der IC im Betrieb von einem Steuerprozessor,
welcher z.B. Fahrgeschwindigkeiten und/oder sonstige anzuzeigende Werte errechnet, steuerbar ist,
- auf dem IC dem Schieberegister (SR1) ein Zeichengenerator (CG) nachgeschaltet ist,
- der Zeichengenerator (CG) eine eigene Speichereinheit (ROM/CG) enthält, und
- der Zeichengenerator (CG) im Betrieb zumindest einen Teil der - im wesentlichen jeweils nur einem kurzen Code für den inhaltlichen Sinn der betreffenden Zeichen entsprechenden - Bits (Byte 1, Byte 2.....) mittels der Speichereinheit (ROM/CG), welche von diesen Bits (Byte 1, Byte 2......) adressiert wird, in Ausgangssignale umsetzt, die den IC-Ausgangssignalen (S) entsprechen,
- im Betrieb erst diese IC-Ausgangssignale als Spaltensignale (S) den diesem IC zugeordneten Spalteneingängen der Anzeigematrix (LCD) zugeführt werden,
- der IC einen Festwertspeicher, genannt ROM (TS), enthält,
-- welcher jeweils die für die verschiedenen Anzeigen benötigten, in das/die Schieberegister (SR1) zu ladenden Bits (Byte 1, Byte 2....) speichert und
-- welcher bei Aufruf (über S1) einer betreffenden Adresse bzw. Startadresse die betreffenden Bits (Byte 1, Byte 2.....) an das Schieberegister (SR1) dieses IC abgibt,
- im Betrieb nur der ROM (TS) des ersten IC (IC1) der Kette an das eigene Schieberegister (SR1) dieses ersten IC (IC1)
- aber nicht der ROM (TS) des/der nächsten, weiteren IC/IC's (... ICn) der Kette - Bits (Byte 1, Byte 2.....) an das Schieberegister (SR1) des nächsten, weiteren IC (...ICn) abgibt, und
- im Betrieb das/die Schieberegister (SR1) des/der weiteren IC/IC's (... ICn) der Kette vom Schieberegister (SR1) des jeweils vorhergehenden IC der Kette geladen wird/werden.

2. Ansteuereinheit nach Patentanspruch 1,
**dadurch gekennzeichnet**, daß
- der erste IC (IC1) der Kette auch die Zeilen der Anzeigematrix (LCD), und zwar gemeinsam für alle IC's (IC1 ... ICn) der Kette, steuert, indem er der Anzeigematrix (LCD) auch Zeilensignale (Z) zuleiten kann.

3. Ansteuereinheit nach einem der vorhergehenden Patentansprüche,
**dadurch gekennzeichnet,** daß
- zwischen dem Schieberegister (SR1) und dem Zeichengenerator (CG) ein Latchregister (LT1), das den Inhalt des Schieberegisters (SR1) zwischenspeichern kann, nachgeschaltet ist.

4. Ansteuereinheit nach einem der vorhergehenden Patentansprüche,
**dadurch gekennzeichnet,** daß
- auf dem IC die Spaltensignale (S) den betreffenden IC-Pins über ein dem Zeichengenerator (CG) nachgeschaltetes Ausgangsregister (SR2 und LA) zugeführt werden.

5. Ansteuereinheit nach Patentanspruch 4,
**dadurch gekennzeichnet**, daß
- das Ausgangsregister (SR2, LA) durch die Serienschaltung eines Ausgangs-Schieberegisters (SR2) und eines Ausgangslatchregisters (LA) gebildet wird.

6. Ansteuereinheit für eine LCD-Anzeigematrix nach Patentanspruch 4 oder 5,
**dadurch gekennzeichnet**, daß
- das Ausgangsregister (SR2, LA) und/oder zugeordnete Ausgangstreiberstufen Spaltensignale aus mehr als zwei Spannungspegeln, also nicht nur Bits, abgeben.

7. Ansteuereinheit nach Patentanspruch 2 und 6,
**dadurch gekennzeichnet,** daß
- ein Zeilen-Ausgangsregister und/oder zugeordnete Treiberstufen Zeilensignale aus mehr als zwei Spannungspegeln, also nicht nur Bits, abgeben.

## Claims

1. Timed (CLK, SCK) drive (IC), constructed as an IC, for a display matrix (LCD) - for example as drive (IC) for an LCD display (LCD) in an on-board computer of a motor vehicle,
- the display matrix (LCD) being intended to display a multi-place text composed of letters, figures and/or other characters,
- the display matrix (LCD) containing columns and lines, that is to say two dimensions,
- the display matrix (LCD) having very many more columns than lines in order to be able to display an at least i-line text,
- a plurality of in each case identically structured ICs (IC1...ICn), that is to say a chain of such ICs, being intended to supply column signals (S) for controlling the columns of the display matrix (LCD), specifically each IC being intended to control in each case only some of the columns,
- the IC containing a shift register (SR1) into which those bits (byte 1, byte 2.....) are shifted which themselves correspond to the text to be displayed on the display matrix, or at least to a section of this text,
- the input (SIN) of the shift register (SR1) being connected directly, or at most via isolating switches (S2) and/or driver stages, to a pin (SIN) of the separate IC, and the output (SOUT) of the shift register (SR1) being connected directly, or at most via isolating switches (S2) and/or driver stages, to a pin (SOUT) of the separate IC, in order, when required, to be able to shift the bits (byte 1, byte 2....), under the control of the clock (SCK), successively through the chain,
-- namely through the shift register (SR1) of the first IC (IC1) of the chain, then through the shift register (SR1) of the second IC of the chain and then, if present, through the shift registers (SR1) of further ICs (ICn), and the IC
- being controllable during operation by a control processor,
which calculates for example driving speeds and/or other values to be displayed,
- on the IC, a character generator (CG) being connected downstream of the shift register (SR1),
- the character generator (CG) containing a separate memory unit (ROM/CG), and
- during operation, the character generator (CG) converting into output signals at least some of the bits (byte 1, byte 2.....) - which correspond essentially in each case to only a short code for the contents of the relevant characters - by means of the memory unit (ROM/CG) which is addressed by these bits (byte 1, byte 2......), the said output signals corresponding to the IC output signals (S),
- during operation, these IC output signals being first fed as column signals (S) to the column inputs of the display matrix (LCD) which are assigned to this IC,
- the IC containing a read-only memory, referred to as ROM (TS),
-- which in each case stores the bits (byte 1, byte 2....) which are required for the different displays and are to be loaded into the shift register or registers (SR1) and
-- which transmits the relevant bits (byte 1, byte 2.....) to the shift register (SR1) of this IC when (via S1) a relevant address or start address is called up,
- during operation, only the ROM (TS) of the first IC (IC1) of the chain - but not the ROM (TS) of the next, further IC/ICs (... ICn) of the chain - transmitting to the separate shift register (SR1) of this first IC (IC1) bits (byte 1, byte 2.....) to the shift register (SR1) of the next, further IC (...ICn), and
- during operation, the shift register or registers (SR1) of the further IC/ICs (...ICn) of the chain being loaded by the shift register (SR1) of the respective preceding IC of the chain.

2. Drive according to Patent Claim 1, characterised in that
- the first IC (IC1) of the chain also controls the lines of the display matrix (LCD), specifically jointly for all the ICs (IC1...ICn) of the chain by being able also to feed line signals (Z) to the display matrix (LCD).

3. Drive according to one of the preceding patent claims, characterized in that
- a latch register (LT1) which can buffer the contents of the shift register (SR1) is connected downstream between the shift register (SR1) and the character generator (CG).

4. Drive according to one of the preceding patent claims, characterized in that
- on the IC, the column signals (S) are fed to the relevant IC pins via an output register (SR2 and LA) connected downstream of the character generator (CG).

5. Drive according to Patent Claim 4, characterized in that
- the output register (SR2, LA) is formed by the series connection of an output shift register (SR2) and an output latch register (LA).

6. Drive for an LCD display matrix according to Patent Claim 4 or 5, characterized in that
- the output register (SR2, LA) and/or associated output driver stages transmit column signals consisting of more than two voltage levels, that is to say not only bits.

7. Drive according to Patent Claims 2 and 6, characterized in that
- a line output register and/or associated driver stages transmit line signals consisting of more than two voltage levels, that is to say not only bits.

## Revendications

1. Unité de commande (IC) pouvant être commandée de façon cadencée (CLK, SCK), réalisée sous la forme d'un circuit intégré, d'une matrice d'affichage (LCD) - par exemple en tant que module de commande (IC) d'un dispositif d'affichage LCD (LCD) dans un calculateur ou ordinateur de bord d'un véhicule automobile, dans laquelle
- la matrice d'affichage (LCD) doit afficher un texte formé de plusieurs symboles et constitué par des lettres, des chiffres et/ou d'autres signes,
- la matrice d'affichage (LCD) comporte des colonnes et des lignes, c'est-à-dire est deux dimensions,
- la matrice d'affichage (LCD) possède beaucoup plus de colonnes que de lignes de manière à permettre l'affichage d'un texte contenant au moins 1 ligne,
- plusieurs circuits intégrés (IC1...ICn) agencés de façon identique, c'est-à-dire une chaîne de tels circuits intégrés, doivent délivrer des signaux de colonnes (S) pour la commande des colonnes de la matrice d'affichage (LCD), et dans chaque circuit intégré pour la commande respectivement de seulement une partie des colonnes,
- le circuit intégré comporte un registre à décalage (SR1), dans lequel sont décalés les bits (octet 1, octet 2...), qui correspondent, pour leur part, au texte devant être affiché sur la matrice d'affichage, ou au moins une partie de ce texte,
- l'entrée (SIN) du registre à décalage (SR1) est raccordée directement, ou tout au plus par des sectionneurs (S2) et/ou des étages d'attaque, à une broche (SIN) du circuit intégré proprement dit, et la sortie (SOUT) du registre à décalage (SR1) est raccordée directement, ou tout au plus par l'intermédiaire de sectionneurs (S2) et/ou d'étage d'attaque, à une broche (SOUT) du circuit intégré proprement dit, de manière à pouvoir transférer le cas échéant les bits (octet 1, octet 2, ...), d'une manière commandée par la cadence (SCK), successivement dans la chaîne,
-- à savoir dans le registre à décalage (SR1) du premier circuit intégré (IC1) de la chaîne, puis dans le registre à décalage (SR1) du second circuit de la chaîne, et ensuite, dans le cas où ils existent dans les registres à décalage (SR1), d'autres circuits intégrés (ICn), et
- le circuit intégré peut être commandé en fonctionnement par un processeur de commande,
qui calcule par exemple des vitesses de déplacement et/ou d'autres valeurs devant être affichées,
- un générateur de signaux (CG) est branché en aval du registre à décalage (SR1) sur le circuit intégré,
- le générateur de signaux (CG) comporte une unité particulière de mémoire ROM/CG, et
- le générateur de signaux (CG) convertit au moins une partie des bits (octet 1, octet 2...) - qui respectivement correspondent essentiellement seulement à un code de courte longueur pour le sens du contenu des signaux considérés - au moyen d'unités de mémoire (ROM/CG), qui est adressée par ces bits (octet 1, octet 2, ...), en des signaux de sortie qui correspondent aux signaux de sortie (S) du circuit intégré,
- en fonctionnement, seuls ces signaux de sortie du circuit intégré sont envoyés en tant que signaux de colonnes (S) aux entrées de colonnes, associées à ce circuit intégré, de la matrice d'affichage (LCD),
- le circuit intégré contient une mémoire morte, désignée par ROM (TS),
-- qui mémorise respectivement les bits (octet 1, octet 2, ...), qui sont nécessaires pour les différents affichages et doivent être chargés dans le/les registres à décalage (SR1), et
-- qui, lors d'un appel (par l'intermédiaire de S1) d'une adresse concernée ou d'une adresse de démarrage, délivre les bits concernés (octet 1, octet 2, ...) au registre à décalage (SR1) de ce circuit intégré,
- en fontionnement seule la mémoire ROM (TS) du premier circuit intégré (IC1) de la chaîne envoie au registre à décalage particulier (SR1) de ce premier circuit intégré (IC) - mais pas à la mémoire ROM (TS) du/des autres circuits intégrés suivants (...ICn) de la chaîne - au registre à décalage (SR1) de l'autre circuit intégré immédiatement suivant (...ICn), et
- en fonctionnement, le/les registres à décalage (SR1) du/des autres circuits intégrés (...ICn) de la chaîne de registres à décalage (SR1) du circuit intégré respectivement précédent de la chaîne est/sont chargés.

2. Unité de commande suivant la revendication 1, caractérisée par le fait que
- le premier circuit intégré (IC1) de la chaîne commande également les lignes de la matrice d'affichage (LCD), et ce en commun pour tous les circuits intégrés (IC1...ICn) de la chaîne par le fait qu'il peut également envoyer des signaux de ligne (Z) à la matrice d'affichage (LCD).

3. Unité de commande suivant l'une des revendications précédentes, caractérisée par le fait que
- un registre de verrouillage (LT1), qui peut mémoriser temporairement le contenu du registre à décalage (SR1), est branché, en aval, entre le registre à décalage (SR1) et le générateur de signaux (CG).

4. Unité de commande suivant l'une des revendications précédentes, caractérisée par le fait que
- dans le circuit intégré, les signaux de colonnes (S) sont envoyés aux broches concernées du circuit intégré par l'intermédiaire d'un registre de sortie (SR2 et LA) branché en aval du générateur de signaux (CG).

5. Unité de commande suivant la revendication 4, caractérisée par le fait que
- le registre de sortie (SR2, LA) est formé par le montage série d'un registre à décalage de sortie (SA2) et d'un registre de verrouillage de sortie (LA).

6. Unité de commande suivant la revendication 4 ou 5, caractérisée par le fait que
- que le registre de sortie (SR2, LA) et/ou des étages d'attaque de sortie associés délivrent des signaux de colonnes à partir de plus de deux niveaux de tension, c'est-à-dire pas uniquement des bits.

7. Unité de commande suivant les revendications 2 et 6, caractérisée par le fait que
- un registre de sortie de lignes et/ou des étages d'attaque associés délivrent des signaux de lignes à partir de deux niveaux de tension, c'est-à-dire pas uniquement des bits.
